# EUROPÄISCHE PATENTSCHRIFT

(11) **EP 2 747 589 B1**
(45) Veröffentlichungstag und Bekanntmachung des Hinweises auf die Patenterteilung: **25.05.2016**
(21) Anmeldenummer: 12762549.9
(22) Anmeldetag: 25.08.2012
(51) Int. Cl.: A41B 11/00, A41D 13/06, A41B 11/02

(54) **SOCKE**
SOCK
CHAUSSETTE

(30) Priorität: 25.08.2011 DE 202011051102 U
(43) Veröffentlichungstag der Anmeldung: 02.07.2014
(73) Patentinhaber: X-Technology Swiss GmbH, 8832 Wollerau (CH)
(72) Erfinder: LAMBERTZ, Bodo, CH-8832 Wilen bei Wollerau (CH)
(74) Vertreter: Tarvenkorn, Oliver
(86) Internationale Anmeldenummer: PCT/EP2012/066561
(87) Internationale Veröffentlichungsnummer: WO 2013/026935

(56) Entgegenhaltungen:
- DE-U1- 20 301 812
- DE-U1- 20 310 652
- US-A- 4 651 354
- US-A1- 2007 094 892
- US-A1- 2010 088 804

## Beschreibung

Die Erfindung betrifft eine Socke, insbesondere Sportsocke, mit einem Sohlenbereich, welcher einen Zehenbereich, einen Ballenbereich und einen Fersenbereich aufweist.

Der Begriff Socke steht hierbei für alle Arten von Beinbekleidungsstücken wie beispielsweise auch Strümpfe, Strumpfhosen, Fußbandagen und dergleichen.

Insbesondere bei sportlichen Aktivitäten übernehmen heutzutage die Socken nicht nur die Funktion der Reibungsminderung zwischen Fuß und Schuh, sondern unterstützen den Fuß auch bei seiner natürlichen Abrollbewegung. Bei einer Lauf- und Sprungbewegung kommt es zu einer erhöhten Belastung des Fußes, infolge welcher der Fuß zur Dämpfung des Aufpralls nach Innen einknickt. Bei dieser sogenannten Pronation setzt der Fuß mit seinem äußeren Sohlenrandbereich auf der Unterlage auf und verlagert die Belastung anschließend etwas zur Fußinnenseite, damit das Längsgewölbe des Fußes einsinken und damit einen Teil des Aufpralls absorbieren kann.

Die Pronation ist abhängig von der speziellen Ausbildung des Fußes. Dabei ist zwischen verschiedenen Fußtypen zu unterscheiden, nämlich dem Normalfuß, dem Hohlfuß und dem Senkfuß. Der Normalfuß zeigt ein für die Abrollbewegung optimal ausgebildetes Fußgewölbe. Er berührt beim Gehen und Laufen zuerst mit der Außenseite des Rückfußes den Boden, dann rollt er nach Innen ab, um den Aufprall auf den Boden aufzufangen und zu dämpfen. Dies wird als natürliche Pronation bezeichnet. Hohlfüße dagegen knicken in der Landephase nicht nach Innen ab und hinterlassen überwiegend im Vor- und Rückfußbereich einen Abdruck. Dies wird als Unterpronation bezeichnet. Der natürliche Aufprallschutz des Fußes ist dadurch stark vermindert. Senkfüße haben dagegen ein sehr niedriges Fußgewölbe und hinterlassen einen kompletten Fußabdruck, weil sie nach der Aufsetzphase sehr stark zur Innenseite abknicken. Diese Bewegung wird als Überpronation bezeichnet.

Sowohl bei der Unter- als auch bei der Überpronation kommt es zu einer unzureichenden Dämpfung der beim Gehen oder Laufen entstehenden Aufprallenergie. Hierdurch wird der Fuß - und dadurch auch der übrige Bewegungsapparat des Menschen - besonders belastet.

Um die Sehnen und Bänder zu schützen, ist es daher bekannt, Socken zu verwenden, welche die natürliche Abrollbewegung des Fußes unterstützen und das Ausmaß einer Unter- oder Überpronation vermindern. Eine solche Socke offenbaren die US 2007 094892 und die DE 10 2007 024 758 A1. Der Sohlenbereich der Socke ist dabei mit einer Pronationsstütze versehen, welche im Bereich des Längsgewölbes des Sohlenbereiches angeordnet ist. Die Pronationsstütze ist sichelförmig ausgebildet und hat im Wesentlichen die Länge des Längsgewölbes und eine zwei- bis viermal geringere Breite.

Desweiteren sind auf dem Sohlenbereich eine vordere und eine hintere Dämpfungszone vorgesehen, welche den Aufprall des Ballenbereiches und des Fersenbereiches dämpfen. Nachteilig bei diesem in mehrere Zonen aufgeteilten Sohlenbereich ist der geringe Tragekomfort, welcher durch ein Verrutschen der Socke am Fuß des Trägers entsteht. Durch mehrere unabhängig voneinander wirkende Funktionszonen besteht insgesamt ein zu geringer Halt und dadurch eine zu geringe Abrollkontrolle des Fußes durch den Socken, so dass der Fuß nicht entlang der Abrolllinie abrollt.

Daneben existieren im Stand der Technik weitere Varianten, welche eine einteilige Ausbildung der Funktionszonen vorsehen. Die DE 10 2008 020 993 B4 beschreibt beispielsweise eine Socke, bei welcher der Sohlenbereich vollständig, d. h. über seine gesamte Länge, in Abhängigkeit einer vorgesehenen Abrolllinie strukturiert ausgebildet ist. Hierdurch ist zwar ein sicherer Halt des Fußes bei der Abrollbewegung gewährleistet, jedoch entsteht für den Träger ein unangenehm starres Tragegefühl durch die sehr starke Führung des Sockens. Hinzu kommt an den Knickstellen der Struktur eine Materialüberwerfung, welche schmerzhafte Druckstellen an der Fußsohle hinterlassen kann.

Es ist daher Aufgabe der Erfindung, eine Socke mit hohem Tragekomfort zu schaffen, welche die oben genannten Nachteile des Standes der Technik verhindert und die natürliche Einwärtsdrehung des Fußes ohne Einknicken nach Innen unterstützt und leitet.

Diese Aufgabe löst die Erfindung durch die Merkmale des Anspruchs 1. Durch diese erfindungsgemäße Ausgestaltung wird der Fuß gleichzeitig an verschiedenen Stellen des Sohlenbereiches parallel zur Abrolllinie geführt. Das Ballenleitpolster sorgt dabei für die Stützung und Leitung des vorderen Fußbereiches, während das Fersenleitpolster zeitgleich die Stützung und Führung des fersennahen Fußbereiches übernimmt. Insgesamt ergibt sich durch die jeweils einteilige Ausbildung der parallel zueinander angeordneten Leitpolster eine stabile Führung des Fußes in die gewünschte Abrollrichtung. Die begriffsmäßige Abgrenzung zwischen Ballenbereich und Fersenbereich des Fußes wird dabei im Wesentlichen durch die natürliche Form des Fußes bestimmt, welche den Ballenbereich bzw. den Fersenbereich durch die Längswölbung des Fußes begrenzt.

Die Leitpolster können wahlweise aus dem gleichen oder auch einem anderen Material bestehen als die Socke selbst. Dabei können die Bereiche, welche die Leitpolster bilden aus einer anderen Webstruktur gewebt sein, so dass das Material insgesamt dichter und fester wird und somit eine Materialverstärkung bildet. Alternativ ist es allerdings auch möglich, separate Textilauflagen als Leitpolster auf den Sohlenbereich aufzubringen.

Vorteilhaft ist das Fersenleitpolster über den gesamten Fersenbereich ausgebildet. Hierdurch ruht die Ferse vollständig auf dem Leitpolster, so dass ein Verrutschen der Socke und dadurch verursachte schmerzhafte Druckstellen durch ein Auftreten auf den Randbereich des Leitpolsters verhindert werden.

Vorteilhaft ist das Fersenleitpolster von dem Fersenbereich bis zu der in Richtung des Fersenbereiches weisenden Begrenzung des Ballenbereiches ausgebildet. Somit erstreckt sich das Fersenleitpolster im Wesentlichen über den gesamten Fersenbereich, seitlich entlang der Begrenzung des Längsgewölbes des Fußes, bis hin zu dem Beginn des Ballenbereiches. Die dadurch ausgeführte Bewegung entspricht im Wesentlichen der Abrolllinie des Fußes, so dass das Fersenleitpolster den Fuß bei seiner Abrollbewegung optimal leitet.

Das Ballenleitpolster ist im Wesentlichen von einer in Richtung des Fersenbereiches weisenden Begrenzung des Ballenbereiches im Bereich eines Sohlenrandbereiches bis zu dem Zehenbereich im Bereich einer großen Zehe ausgebildet. Durch diese Ausgestaltung bildet auch das Ballenleitpolster eine Form, welche dem Verlauf der Abrolllinie des Fußes ähnelt. Das Ballenleitpolster erstreckt sich somit von dem äußeren Sohlenrand ungefähr im Bereich der Begrenzung des Fußballens, bis hin zu dem gegenüberliegenden Sohlenrand, ungefähr im Bereich der großen Zehe.

Durch die Kombination von so geformtem Ballenleitpolster und Fersenleitpolster wird der Fuß in zwei verschiedenen Bereichen der Sohle - Ballen und Ferse - in die richtige Abrollrichtung gelenkt. Somit geht die Bewegung nicht nur von einem Bereich des Fußes aus, sondern von zwei gleichwirkenden Bereichen. Hierdurch wird die Bewegung des Fußes sehr stabil und für den Träger dennoch äußerst angenehm geführt.

Weiterhin wird die Abrollbewegung dadurch unterstützt, dass Fersenleitpolster und Ballenleitpolster im Wesentlichen bogenförmig ausgebildet sind. Da die Abrolllinie selbst auch bogenförmig über den Sohlenbereich verläuft, wird der natürliche Verlauf durch die Form der Leitpolster nachgebildet.

Besonders vorteilhaft ist das Fersenleitpolster formschlüssig an dem Längsgewölbe des Sohlenbereiches angeordnet. Damit liegt der Fuß genau dort auf dem Fersenleitpolster auf, wo die Hauptbelastungszone während der Abrollbewegung liegt. Hierdurch wird für den Fuß im Randbereich des Längsgewölbes eine Zone mit stabilisierenden Eigenschaften geschaffen, welche das übermäßige Einknicken des Fußes nach Innen, d.h. in Richtung des Längsgewölbes, verhindert.

Die Erfindung sieht vor, dass das Fersenleitpolster im Bereich des Längsgewölbes Durchbrechungen aufweist. Diese Durchbrechungen erhöhen die Beweglichkeit des Fersenleitpolsters. Bei einer Stauchung des Sohlenbereiches kommt es somit nicht zu Materialaufstülpungen des Leitpolsters, welche unangenehm gegen die Fußsohle drücken und im schlimmsten Fall Druckstellungen oder Blasen verursachen können. Die Durchbrechungen dienen somit folglich als Dehnungsfugen, welche den Tragekomfort der Socke in unterschiedlichen Belastungsstadien der Abrollbewegung erhöhen. Gleichzeitig fungieren die Durchbrechungen im nicht gestauchten Zustand des Sohlenbereiches als Luftkanäle, welche eine Luftzirkulation zwischen Schuh und Fuß ermöglichen. Auch dies trägt zur Erhöhung des Tragekomforts bei. Besonders vorteilhaft hat sich insgesamt ein Fersenleitpolster mit drei Durchbrechungen herausgestellt. Dieses bietet eine optimale Verbindung von Stabilität und gleichzeitig Beweglichkeit bzw. Luftdurchlässigkeit.

Eine alternative Ausführungsvariante der Erfindung sieht vor, dass der Sohlenbereich im Bereich des Längsgewölbes und/oder im Bereich der Durchbrechungen Materialverstärkungen aufweist. Gemäß dieser Variante wird in den Sohlenbereich des Längsgewölbes eine Verstärkung eingebracht, welche diesen Bereich zusätzlich stabilisiert und ein Einknicken des Fußes nach Innen verhindert. Diese Materialverstärkung kann aus einer separaten Textilauflage oder einer Webvariante mit höherer Materialdichte bestehen. Innerhalb der Durchbrechungen kann ebenfalls eine Verstärkung eingebracht werden. Diese dient dann als Stabilisierungselement zwischen den beweglich nebeneinander angeordneten Elementen des Fersenleitpolsters. Gleichzeitig werden die Durchbrechungen von den Materialverstärkungen gefüllt, so dass gemäß dieser Variante ein eventuelles Einklemmen von Hautstellen verhindert wird.

Gemäß der Erfindung sind die im Bereich der Durchbrechungen angeordneten Materialverstärkungen durch die Durchbrechungen hindurch strahlenförmig von der Begrenzung des Längsgewölbes bis zu einem gegenüberliegenden Sohlenrandbereich ausgebildet. Da der äußere Sohlenrandbereich mit dem gegenüberliegenden Sohlenrandbereich, nämlich dem Längsgewölbe, verbunden ist, wird eine besonders gute Passform der Socke an dem Fuß erreicht. Diese Wirkung kann dadurch unterstützt werden, dass die strahlenförmig nach Außen weisenden Materialverstärkungen zusätzlich elastische Eigenschaften aufweisen, welche den Sohlenbereich der Socke über den Fuß des Trägers spannen.

Zusätzlich kann die erfindungsgemäße Socke im Zehenbereich Materialverstärkungen aufweisen. Diese schützen zum einen die Zehen vor zu starker Reibung am Schuhwerk und zum andere die Socke vor übermäßigem Verschleiß.

Im Sinne der Erfindung ist es vorteilhaft, dass die Materialverstärkungen des Zehenbereiches und/oder des Fersenleitpolsters und/oder des Ballenleitpolsters eine größere Steifigkeit aufweisen als die Materialverstärkungen im Bereich des Längsgewölbes und im Bereich der Durchbrechungen. Dadurch wird zum einen die benötigte Stabilität und das Führungsvermögen der Leitpolster sichergestellt und zum anderen gleichzeitig die Flexibilität der Leitpolster und der Tragekomfort der gesamten Socke.

Die Erfindung wird nachfolgend mit Bezug auf die Zeichnung näher erläutert. Die Figuren zeigen im Einzelnen:
- Fig. 1: einen Sohlenbereich einer Socke mit einem Fersenleitpolster und einem Ballenleitpolster;
- Fig. 2: einen Sohlenbereich mit einem Fersenleitpolster, welches Durchbrechungen aufweist, und einem Ballenleitpolster;
- Fig. 3: einen Sohlenbereich, welcher im Bereich des Längsgewölbes und im Bereich von Durchbrechungen des Fersenleitpolsters Materialverstärkungen aufweist.

Die in Figur 1 dargestellte Variante einer Socke weist einen Sohlenbereich 10 auf, welcher aus einem Zehenbereich 1, einem Ballenbereich 2 und einem Fersenbereich 3 besteht. In den Fersenbereich 3 ist ein Fersenleitpolster 4 eingebracht. Ebenso weist der Ballenbereich 2 ein Ballenleitpolster 5 auf. Fersenleitpolster 4 und Ballenleitpolster 5 sind parallel zu der natürlichen Abrolllinie 6 des Fußes angeordnet, wobei sich das Ballenleitpolster 5 von dem äußeren Sohlenrandbereich 7 an der Begrenzung des Ballenbereiches 2 bis zu dem Zehenbereich 1 im Bereich der großen Zehe erstreckt. Das Fersenleitpolster 4 ist zudem bogenförmig ausgebildet, so dass es teilweise entlang der gekrümmten Begrenzung des Fußgewölbes 8 verläuft.

Das Fersenleitpolster 4 sowie das Ballenleitpolster 5 können aus einem oder mehreren Materialien bestehen, welche gegenüber den übrigen Bereichen des Sohlenbereiches 10 eine erhöhte Steifigkeit bzw. Festigkeit aufweisen. Eine solche erhöhte Steifigkeit/Festigkeit kann durch dichtere Webarten oder auch durch das Aufbringen separater Textilteile auf den Sohlenbereich 10 erreicht werden. Die Form des Fersenleitpolsters 4 und des Ballenleitpolsters 5 ähnelt dem mittleren Teilbereich der Abrolllinie 6 des Fußes. Hierdurch wird der Fuß bei seiner Abrollbewegung in die Richtung der Abrolllinie 6 geleitet. Dadurch, dass das Fersenleitpolster 4 die gesamte Fläche der Ferse einnimmt, ruht diese auf einer stabilen Unterlage ohne störende Begrenzungskanten. Die bogenförmige Verlängerung entlang der Längswölbung 8 des Fußes leitet den Fuß aus der Stellung im Moment des Auftritts in eine leicht nach Innen geknickte Stellung des Fußes. Das Ballenleitpolster 5 unterstützt diese Bewegung durch seine Position im Ballenbereich 2. Somit wird die Bewegung nicht nur separat am Fersenbereich 3 ausgeführt, sondern gleichzeitig auch am Ballenbereich 2.

Die in Figur 2 dargestellte Variante einer erfindungsgemäßen Socke zeigt wiederum einen Sohlenbereich 20 mit einem Fersenleitpolster 4 und einem Ballenleitpolster 5. Gegenüber Fig. 1 ist das Fersenleitpolster 4 hier mit Durchbrechungen 9.1, 9.2, 9.3 versehen, welche das Leitpolster 4 in einzelne Segmente 4.1, 4.2, 4.3, 4.4 teilen. Die Durchbrechungen dienen in dieser Ausführungsvariante als quer zur Schrittrichtung verlaufende Luftkanäle, welche zum einen eine Luftzirkulation zwischen Schuh und Fuß ermöglichen und zum anderen die Beweglichkeit des Fersenleitpolsters 4 sicherstellen. Beispielsweise bei einer Stauchung des Fußes übernehmen die Durchbrechungen 9.1, 9.2, 9.3 die Funktion von Dehnungsfugen, welche ein Überwerfen des Materials und somit auch eventuelle Druckstellen oder Verletzungen am Fuß verhindern. Das Material innerhalb der Durchbrechungen 9.1, 9.2, 9.3 kann das gleiche sein wie das des Fersenleitpolsters 4 oder auch des übrigen Sohlenbereiches. Hierbei lassen sich die dargestellten Funktionen durch eine unterschiedliche Webdicke des Sockenmaterials erreichen. Alternativ können jedoch auch unterschiedliche Materialien verwendet werden, die im Bereich des Fersenleitpolsters 4 eine höhere Steifigkeit und/oder Dicke aufweisen als das Material in den Durchbrechungen 9.1, 9.2, 9.3.

Die Ausführungsvariante gemäß Figur 3 zeigt ebenfalls einen Sohlenbereich 30 mit einem Fersenleitpolster 4, das aus einzelnen Segmenten 4.1, 4.2, 4.3, 4.4 besteht. Im Bereich des Längsgewölbes 8 ist eine im Wesentlichen halbkreisförmige Materialverstärkung eingebracht, welche formschlüssig an die Innenbegrenzung des Fersenleitpolsters 4 angrenzt und von dort aus strahlenförmig durch die Durchbrechungen 9.1, 9.2, 9.3 verläuft bis hin zu dem gegenüberliegenden Sohlenrandbereich 7. Die Materialverstärkungen im Bereich des Längsgewölbes 8 sowie auch im Bereich der strahlenförmigen Fortsetzungen können elastische Eigenschaften aufweisen, so dass die Socke im Bereich des Längsgewölbes 8 sowie des Fersenleitpolsters 4 fest am Fuß anliegt. Dadurch wird das Fersenleitpolster optimal in einer der Abrolllinie 6 entsprechenden Position gehalten.

## Patentansprüche

1. Socke, insbesondere Sportsocke, mit einem Sohlenbereich (10), welcher einen Zehenbereich (1), einen Ballenbereich (2) und einen Fersenbereich (3) aufweist, wobei der Sohlenbereich (10) ein Fersenleitpolster (4) und ein Ballenleitpolster (5) aufweist, welche im Wesentlichen parallel zu einer Abrolllinie (6) eines Fußes angeordnet sind, **dadurch gekennzeichnet, dass** das Fersenleitpolster (4) im Bereich des Längsgewölbes (8) Durchbrechungen (9) aufweist, wobei die im Bereich der Durchbrechungen (9) angeordneten Materialverstärkungen durch die Durchbrechungen (9) hindurch strahlenförmig von der Begrenzung des Längsgewölbes (8) bis zu einem gegenüberliegenden Sohlenrandbereich (7) ausgebildet sind.

2. Socke nach Anspruch 1, **dadurch gekennzeichnet, dass** das Fersenleitpolster (4) über den gesamten Fersenbereich (3) ausgebildet ist.

3. Socke nach Anspruch 1 oder 2, **dadurch gekennzeichnet, dass** das Fersenleitpolster (4) von dem Fersenbereich (3) bis zu der in Richtung des Fersenbereiches (3) weisenden Begrenzung des Ballenbereiches (2) ausgebildet ist.

4. Socke nach wenigstens einem der vorhergehenden Ansprüche, **dadurch gekennzeichnet, dass** das Ballenleitpolster (5)im Wesentlichen von einer in Richtung des Fersenbereiches (3) weisenden Begrenzung des Ballenbereiches (2) im Bereich eines Sohlenrandbereiches (7) bis zu dem Zehenbereich (1) im Bereich einer großen Zehe ausgebildet ist.

5. Socke nach wenigstens einem der vorhergehenden Ansprüche, **dadurch gekennzeichnet, dass** Fersenleitpolster (4) und Ballenleitpolster (5) im Wesentlichen bogenförmig ausgebildet sind.

6. Socke nach wenigstens einem der vorhergehenden Ansprüche, **dadurch gekennzeichnet, dass** das Fersenleitpolster (4) formschlüssig an einem Längsgewölbe (8) des Sohlenbereiches (10) angeordnet ist.

7. Socke nach Anspruch 1, **dadurch gekennzeichnet, dass** das Fersenleitpolster (4) drei Durchbrechungen (9) aufweist.

8. Socke nach Anspruch 1 oder 7, **dadurch gekennzeichnet, dass** der Sohlenbereich (10) im Bereich des Längsgewölbes (8) und/oder der Durchbrechungen (9) Materialverstärkungen aufweist.

9. Socke nach wenigstens einem der vorhergehenden Ansprüche, **dadurch gekennzeichnet, dass** der Zehenbereich (1) Materialverstärkungen aufweist.

10. Socke nach wenigstens einem der vorhergehenden Ansprüche, **dadurch gekennzeichnet, dass** Fersenleitpolster (4) und Ballenleitpolster (5) Materialverstärkungen aufweisen.

11. Socke nach wenigstens einem der Ansprüche 8 bis 10, **dadurch gekennzeichnet, dass** die Materialverstärkungen Webverstärkungen sind.

12. Socke nach wenigstens einem der Ansprüche 8 bis 11, **dadurch gekennzeichnet, dass** die Materialverstärkungen des Zehenbereiches (1) und/oder des Fersenleitpolsters (4) und/oder des Ballenleitpolsters (5) eine größere Steifigkeit aufweisen als die Materialverstärkungen im Bereich des Längsgewölbes (8) und im Bereich der Durchbrechungen (9).

## Claims

1. Sock, in particular sports sock, having a sole region (10), which has a toe region (1), a ball region (2) and a heel region (3), wherein the sole region (10) has a heel-guiding pad (4) and a ball-guiding pad (5) which are arranged essentially parallel to a rolling line (6) of a foot, **characterized in that** the heel-guiding pad (4) has interruptions (9) in the region of the longitudinal arch (8), wherein the material reinforcements arranged in the region of the interruptions (9) are formed in a ray pattern, through the interruptions (9), from the boundary of the longitudinal arch (8) as far as a sole-periphery region (7) located opposite.

2. Sock according to Claim 1, **characterized in that** the heel-guiding pad (4) is formed over the entire heel region (3).

3. Sock according to Claim 1 or 2, **characterized in that** the heel-guiding pad (4) is formed from the heel region (3) as far as that boundary of the ball region (2) which is oriented in the direction of the heel region (3).

4. Sock according to at least one of the preceding claims, **characterized in that** the ball-guiding pad (5) is formed essentially from a boundary of the ball region (2) in the sole-periphery region (7), said boundary being oriented in the direction of the heel region (3), as far as the toe region (1), in the region of a big toe.

5. Sock according to at least one of the preceding claims, **characterized in that** the heel-guiding pad (4) and ball-guiding pad (5) are of essentially arcuate design.

6. Sock according to at least one of the preceding claims, **characterized in that** the heel-guiding pad (4) is arranged in a form-fitting manner on a longitudinal arch (8) of the sole region (10).

7. Sock according to Claim 1, **characterized in that** the heel-guiding pad (4) has three interruptions (9).

8. Sock according to Claim 1 or 7, **characterized in that** the sole region (10) has material reinforcements in the region of the longitudinal arch (8) and/or of the interruptions (9).

9. Sock according to at least one of the preceding claims, **characterized in that** the toe region (1) has material reinforcements.

10. Sock according to at least one of the preceding claims, **characterized in that** the heel-guiding pad (4) and ball-guiding pad (5) have material reinforcements.

11. Sock according to at least one of Claims 8 to 10, **characterized in that** the material reinforcements are woven reinforcements.

12. Sock according to at least one of Claims 8 to 11, **characterized in that** the material reinforcements of the toe region (1) and/or of the heel-guiding pad (4) and/or of the ball-guiding pad (5) have a greater level of stiffness than the material reinforcements in the region of the longitudinal arch (8) and in the region of the interruptions (9).

## Revendications

1. Chaussette, en particulier chaussette de sport, comprenant une partie de semelle (10) qui présente une partie d'orteils (1), une partie d'avant-pied (2) et une partie de talon (3), la partie de semelle (10) présentant un rembourrage de guidage du talon (4) et un rembourrage de guidage de l'avant-pied (5) qui sont disposés essentiellement parallèlement à une ligne de déroulement (6) d'un pied, **caractérisée en ce que** le rembourrage de guidage du talon (4) présente des orifices (9) dans la région de la voûte plantaire (8), les renforts de matériau disposés dans la région des orifices (9) étant réalisés à travers les orifices (9) en forme de rayons depuis la limite de la voûte plantaire (8) jusqu'à une région de bord de semelle opposée (7).

2. Chaussette selon la revendication 1, **caractérisée en ce que** le rembourrage de guidage du talon (4) est réalisé sur toute la partie de talon (3).

3. Chaussette selon la revendication 1 ou 2, **caractérisée en ce que** le rembourrage de guidage du talon (4) est réalisé depuis la région de talon (3) jusqu'à la limite de la partie d'avant-pied (2) tournée dans la direction de la partie de talon (3).

4. Chaussette selon au moins l'une quelconque des revendications précédentes, **caractérisée en ce que** le rembourrage de guidage de l'avant-pied (5) est réalisé essentiellement depuis une limite de la partie d'avant-pied (2) tournée dans la direction de la partie de talon (3) dans la région d'une partie du bord de la semelle (7) jusqu'à la partie des orteils (1) dans la région d'un gros orteil.

5. Chaussette selon au moins l'une quelconque des revendications précédentes, **caractérisée en ce que** le rembourrage de guidage du talon (4) et le rembourrage de guidage de l'avant-pied (5) sont réalisés essentiellement sous forme courbe.

6. Chaussette selon au moins l'une quelconque des revendications précédentes, **caractérisée en ce que** le rembourrage de guidage du talon (4) est disposé par engagement par correspondance de formes au niveau d'une voûte plantaire (8) de la partie de semelle (10).

7. Chaussette selon la revendication 1, **caractérisée en ce que** le rembourrage de guidage du talon (4) présente trois orifices (9).

8. Chaussette selon la revendication 1 ou 7, **caractérisée en ce que** la partie de semelle (10) présente, dans la région de la voûte plantaire (8) et/ou des orifices (9), des renforcements de matériau.

9. Chaussette selon au moins l'une quelconque des revendications précédentes, **caractérisée en ce que** la partie d'orteils (1) présente des renforcements de matériau.

10. Chaussette selon au moins l'une quelconque des revendications précédentes, **caractérisée en ce que** le rembourrage de guidage du talon (4) et le rembourrage de guidage de l'avant-pied (5) présentent des renforcements de matériau.

11. Chaussette selon au moins l'une quelconque des revendications 8 à 10, **caractérisée en ce que** les renforcements de matériau sont des renforcements tissés.

12. Chaussette selon au moins l'une quelconque des revendications 8 à 11, **caractérisée en ce que** les renforcements de matériau de la partie d'orteils (1) et/ou du rembourrage de guidage du talon (4) et/ou du rembourrage de guidage de l'avant-pied (5) présentent une plus grande rigidité que les renforcements de matériau dans la région de la voûte plantaire (8) et dans la région des orifices (9).
